# EUROPÄISCHE PATENTSCHRIFT

(11) **EP 1 813 720 B1**
(45) Veröffentlichungstag und Bekanntmachung des Hinweises auf die Patenterteilung: **17.06.2015**
(21) Anmeldenummer: 07100874.2
(22) Anmeldetag: 22.01.2007
(51) Int. Cl.: D21F 5/00, D21G 9/00

(54) **Verfahren zur Herstellung oder Behandlung einer Faserstoffbahn**
Method for manufacturing or treating a sheet of fibrous material
Procédé de fabrication ou de traitement d'une bande de matière fibreuse

(30) Priorität: 26.01.2006 DE 102006003637
(43) Veröffentlichungstag der Anmeldung: 01.08.2007
(73) Patentinhaber: Voith Patent GmbH, 89522 Heidenheim (DE)
(72) Erfinder: Münch, Rudolf, 89551 Königsbronn (DE); Spindler, Jörg, 73529 Schwäbisch Gmünd (DE); Mailänder, Ulrich, 89518 Heidenheim (DE); Olf, Karl Martin, 86609 Donauwörth (DE)
(74) Vertreter: Kunze, Klaus

(56) Entgegenhaltungen:
- US-A- 3 847 730
- US-A- 5 377 428
- US-A1- 2004 261 965

## Beschreibung

Die vorliegende Erfindung betrifft ein Verfahren zur Herstellung oder Behandlung einer Faserstoffbahn, insbesondere Papier- oder Kartonbahn, gemäß dem Oberbegriff des Anspruchs 1. Ein derartiges Verfahren ist z.B. aus US 2004/0261965 bekannt.

Bei Papiermaschinen gibt es Querprofil-Stelleinrichtungen, insbesondere für den Feuchtegehalt der Papierbahn, deren Energieverbrauch im Megawattbereich liegt. Durch eine Verbesserung der Querprofil-Stelleinrichtungen kann daher eine erhebliche Energieeinsparung erzielt werden.

Bekannt ist es, zur Energieeinsparung die mittlere Last der Stellglieder zu minimieren. Zur Verbesserung des Feuchtequerprofils wird eine bestimmte Aktuatorprofileinstellung benötigt, die über einen Regelungsalgorithmus berechnet wird. In den meisten Querprofil-Regelungseinrichtungen ist die mittlere Aktuatoreinstellung eine vorgegebene Größe. In manchen Einrichtungen wird die Aktuatoreinstellung kontinuierlich langsam mit dem Ziel verändert, den Mittelwert zu minimieren, ohne die Querprofilregelung in ihrer Funktion zu beeinträchtigen. Das Minimum ist üblicherweise dann erreicht, wenn der CD-Aktuator mit dem kleinsten Stellwert die Nullgrenze oder einen vorgegebenen absoluten Minimalwert erreicht. Eine weitere Absenkung des Mittelwerts aller Aktuatoren würde die Stellprofilform verändert und die Papierqualität verschlechtern.

Der Erfindung liegt die Aufgabe zugrunde, eine weitere Energieeinsparung zu ermöglichen.

Diese Aufgabe wird bei einem Verfahren der eingangs genannten Art dadurch gelöst, dass der Energieverbrauch des Verfahrens, insbesondere die aufgewendete Heizenergie, unter Einstellung des Feuchtequerprofils derart, dass der niedrigste zulässige Wert des Qualitätsbereichs oder die maximal zulässige Abweichung zumindest annähernd gerade erreicht wird, reduziert wird.

Bei einer Vorrichtung der eingangs genannten Art wird diese Aufgabe dadurch gelöst, dass die Mittel so ausgebildet sind, dass durch sie der Energieverbrauch des Verfahrens, insbesondere die aufgewendete Heizenergie, unter Einstellung mindestens einer Eigenschaft derart, dass der niedrigste zulässige Wert des Qualitätsbereichs oder die maximal zulässige Abweichung zumindest annähernd gerade erreicht wird, reduziert wird.

Das erfindungsgemäße Verfahren wird also so geregelt, dass der Energieverbrauch möglichst gering ist, wobei die Regelung so vorgenommen ist, dass die unterste Grenze der zulässigen Qualität gerade erreicht wird. Das heißt, es wird nicht auf einen Mittelwert eines einzuhaltenden Qualitätsbereiches geregelt, sondern bewusst auf den Minimalwert. Hierdurch ergibt sich ein zusätzliches Potential für die Energieeinsparung, insbesondere in den Fällen, in denen die übliche Qualitätsregelung bessere Qualitätswerte erzielt, also geringere 2-Sigma-Abweichungen, als für die Produktion eigentlich notwendig ist.

Eine zu regelnde Eigenschaft der Faserstoffbahn kann das Feuchtequerprofil sein. Wenn das Feuchtequerprofil der Faserstoffbahn zu gut ist, wird der Mittelwert der Aktuatoren weiter abgesenkt, bis die Soll-Qualitätsabweichung gerade eben nicht überschritten wird. Hierdurch kann eine zusätzliche Energieeinsparung erreicht werden.

Eine weitere Maßnahme, wenn das Feuchtequerprofil zu gut ist, besteht darin, die zonale Beeinflussung mindestens eines Teils der CD-Aktuatoren, also der in Querrichtung der Faserstoffbahn nebeneinander angeordneten Aktuatoren, sanfter einzustellen. Dadurch führt die Regelung nur noch weichere Querprofilkorrekturen aus. Spitzen im Stellprofil werden verringert. Wenn eine dieser Spitzen für die minimale Aktuatorposition verantwortlich ist, kann durch diese Maßnahme Potential für eine weitere Absenkung des mittleren Aktuatoreinstellwertes gewonnen und so der Energieverbrauch weiter verringert werden.

Besonders bevorzugt ist es, wenn nur die zonale Beeinflussung der CD-Aktuatoren in der Nachbarschaft des Aktuators mit dem minimalen Einstellwert sanfter eingestellt wird. Dadurch kann eine starke Senkung des Energieverbrauchs erreicht werden, ohne die zonale Einflussnahme der übrigen CD-Aktuatoren zu verändern.

Ebenso ist es besonders bevorzugt, wenn zwei oder mehr Eigenschaften, insbesondere Querprofile, der Faserstoffbahn bei der Energiereduzierung berücksichtigt werden. Durch Berücksichtigung von zwei oder mehr Eigenschaften kann noch mehr Potential für die Energiereduzierung ausgeschöpft werden.

Beispielsweise kann neben dem Feuchtequerprofil das Strichgewichts-Querprofil, insbesondere an einem Coater, berücksichtigt werden. Wenn das Strichgewichts-Querprofil zu gut ist, kann auch hier ein Teil der Qualität zu Gunsten des Feuchtequerprofils und damit zugunsten einer Energieoptimierung geopfert werden. Die Strichgewichts-Querprofilregelung stellt einen Kompromiss aus Feuchte- und Strichqualität ein, so dass das Strichgewichts-Querprofil in einem definierten Qualitätsbereich bleibt - Soll-Qualität des Strichgewichts - und die Feuchteabweichung insbesondere in der Nähe der minimalen Stellglieder optimiert wird.

Alternativ oder zusätzlich kann neben dem Feuchtequerprofil auch das Flächengewicht berücksichtigt werden. Es ist bekannt, dass das Flächengewicht einer Papierbahn die Feuchteverteilung beeinflusst. Daher kann man analog die Flächengewichtsqualität zugunsten einer Optimierung des Feuchteprofils opfern, um dadurch den Energieeinsatz bei der Feuchteprofilkorrektur weiter zu senken.

Die Einstellung der Eigenschaften der Papierbahn kann über heizende Aktuatoren erfolgen. Insbesondere bei der Feuchteeinstellung können aber auch Sprühdüsen als Aktuatoren beeinflusst werden.

Eine weitere Anwendung des Erfindungsgedankens betrifft die Regelung eines Streichaggregates, welches eine bestimmte Menge einer Beschichtung pro Quadratmeter auftragen soll. Durch eine entsprechende Regelung kann auch hier der Energieverbrauch als Folge der notwendigen Trocknung des mittleren Streichfarbenauftrags pro Zone verringert werden, indem die zulässige Minimalqualität des Streichauftrags durch die Regelung gezielt eingestellt wird.

Eine erfindungsgemäße Vorrichtung umfasst Mittel zur Durchführung der oben beschriebenen Verfahrensschritte.

Ein Ausführungsbeispiel der Erfindung ist in der Zeichnung dargestellt und wird nachfolgend beschrieben.

Es zeigen, jeweils in schematischer Darstellung,
- Fig. 1: die Anordnung von Bauteilen einer erfindungsgemäßen Vorrichtung;
- Fig. 2a: das Feuchtequerprofil einer Faserstoffbahn, und
- Fig. 2b: das Feuchtestellprofil dieser Faserstoffbahn.

Die in Fig. 1 dargestellte Vorrichtung umfasst ein Strichauftragswerk 1, Feuchtestellelemente wie Infrarotstrahler 2, ein Qualitätsmesssystem 3 sowie eine Steuerung 4. Das Strichauftragswerk 1, die Feuchtestellelemente 2 und das Qualitätsmesssystem 3 sind in geeigneter Weise in Nachbarschaft der Faserstoffbahn 5 angeordnet, wobei das Qualitätsmesssystem 3 in Bahnlaufrichtung I hinter dem Strichauftragswerk 1 und den Feuchtestellelementen 2 angeordnet ist.

Die Steuerung 4 dient zur Steuerung der Aktuatoren des Strichauftragswerks 1 und der Feuchtestellelemente 2. Sie ist so ausgelegt, dass die aufgewendete Energie minimal wird, indem bewusst ein minimal zulässiger Qualitätswert für das Feuchtequerprofil und/oder des Strichauftrags eingestellt wird.

Fig. 2a zeigt das Feuchtequerprofil 6 einer Faserstoffbahn, beispielsweise Papierbahn. Mit 7 und 8 sind die obere und die untere Grenze des zulässigen Toleranzbandes für das Feuchtequerprofil bezeichnet.

Fig. 2b zeigt eine zugehörige Aktuatoreinstellung 9 des Feuchtestellprofils. Mit 10 ist die mittlere Einstellung der Aktuatoren und mit 11 der zulässige absolute Minimalwert für die Aktuatoreinstellung bezeichnet. Der mit 12 bezeichnete Aktuator befindet sich somit bereits am unteren Limit. Eine weitere Absenkung des Mittelwertes 10 der Aktuatoreinstellung würde die Form des Stellprofils und damit das Qualitätsprofil beeinflussen.

Erfindungsgemäß wird nun der Mittelwert der Aktuatoren weiter abgesenkt, wenn festgestellt wird, dass das Feuchtequerprofil zu gut ist, und zwar so weit, bis die Sollqualitätsabweichung gerade eben nicht überschritten wird. Oder es wird die zonale Einflussnahme der CD-Aktuatoren sanfter eingestellt, so dass Spitzen im Stellprofil verringert werden. Dies erfolgt bevorzugt nur im Bereich des Aktuators mit dem minimalen Einstellwert. Schließlich können auch weitere Eigenschaften der Faserstoffbahn berücksichtigt werden, wie das Strichgewichtsquerprofil oder das Flächengewicht oder der Streichauftrag eines Streichaggregats. Die Anwendung kann dabei sowohl auf heizende als auch auf nicht heizende Aktuatoren wie Sprühdüsen erfolgen. Mit diesen Maßnahmen können niedrigere Produktionskosten erzielt werden, indem die produzierte Qualität durch die erfindungsgemäße Regeleinrichtung nur so gut eingestellt wird, wie dies minimal gefordert ist.

### Bezugszeichenliste

- 1: Strichauftragswerk
- 2: Feuchtestellelement
- 3: Qualitätsmesssystem
- 4: Steuerung
- 5: Faserstoffbahn
- 6: Feuchtequerprofil
- 7: Obere Grenze des Toleranzbandes für das Feuchtequerprofil
- 8: Untere Grenze des Toleranzbandes für das Feuchtequerprofil
- 9: Feuchtestellprofil
- 10: Mittelwert der Aktuatoreinstellung
- 11: Absoluter Minimalwert für die Aktuatoreinstellung
- 12: Aktuator am Limit

- I: Bahnlaufrichtung

## Patentansprüche

1. Verfahren zur Herstellung oder Behandlung einer Faserstoffbahn (5), insbesondere Papier- oder Kartonbahn, bei welchem das Feuchtequerprofil (6), so mittels Aktuatoren eingestellt wird, dass ein vorgegebener Qualitätsbereich eingehalten wird oder dass ein vorbestimmter Qualitätswert maximal um eine vorbestimmte Abweichung unterschritten wird,
**dadurch gekennzeichnet,**
**dass** der Energieverbrauch des Verfahrens, insbesondere die aufgewendete Heizenergie, unter Einstellung des Feuchtequerprofils derart, dass der niedrigste zulässige Wert des Qualitätsbereichs oder die maximal zulässige Abweichung zumindest annähernd gerade erreicht wird, reduziert wird.

2. Verfahren nach Anspruch 1,
**dadurch gekennzeichnet,**
**dass** zur Reduzierung des Energieverbrauchs der Mittelwert (10) der Aktuatoreinstellung zur Einstellung des Feuchtequerprofils (6) entsprechend abgesenkt wird.

3. Verfahren nach Anspruch 1 oder 2,
**dadurch gekennzeichnet,**
**dass** zur Reduzierung des Energieverbrauchs die zonale Beeinflussung mindestens eines Teils der CD-Aktuatoren sanfter eingestellt wird.

4. Verfahren nach Anspruch 3,
**dadurch gekennzeichnet,**
**dass** nur die zonale Beeinflussung der CD-Aktuatoren in der Nachbarschaft des Aktuators (12) mit dem minimalen Einstellwert sanfter eingestellt wird.

5. Verfahren nach einem der vorhergehenden Ansprüche,
**dadurch gekennzeichnet,**
**dass** zwei oder mehr Eigenschaften, insbesondere Querprofile, der Faserstoffbahn (5) bei der Energiereduzierung berücksichtigt werden.

6. Verfahren nach Anspruch 5,
**dadurch gekennzeichnet,**
**dass** neben dem Feuchtequerprofil (6) das Strichgewichtsquerprofil, insbesondere an einem Coater, berücksichtigt wird.

7. Verfahren nach Anspruch 5 oder 6,
**dadurch gekennzeichnet,**
**dass** neben dem Feuchtequerprofil (6) auch das Flächengewicht berücksichtigt wird.

8. Verfahren nach einem der vorhergehenden Ansprüche,
**dadurch gekennzeichnet,**
**dass** die Einstellung einer Eigenschaft über heizende Aktuatoren erfolgt.

9. Verfahren nach einem der vorhergehenden Ansprüche,
**dadurch gekennzeichnet,**
**dass** die Einstellung einer Eigenschaft über Aktuatoren mit Sprühdüsen erfolgt.

10. Verfahren nach einem der vorhergehenden Ansprüche,
**dadurch gekennzeichnet,**
**dass** die Einstellung einer Eigenschaft über mindestens ein Streichaggregat erfolgt.

11. Verfahren nach einem der Ansprüche 5 bis 10,
**dadurch gekennzeichnet,**
**dass** ein Kompromiss hinsichtlich der Qualität der zwei oder drei Eigenschaften eingestellt wird.

## Claims

1. Method for manufacturing or treating a fibrous web (5), in particular a paper or board web, in which the cross-direction moisture profile (6) is adjusted by means of actuators such that a predefined quality range is maintained or that a predetermined quality value is undershot at most by a predetermined deviation,
**characterized in that**
the energy consumption of the method, in particular the heating energy expended, is reduced while adjusting the cross-direction moisture profile in such a way that the lowest permissible value of the quality range or the maximum permissible deviation is at least approximately just reached.

2. Method according to Claim 1,
**characterized in that**
in order to reduce the energy consumption, the average (10) of the actuator setting for adjusting the cross-direction moisture profile (6) is lowered in a corresponding way.

3. Method according to Claim 1 or 2,
**characterized in that**
in order to reduce the energy consumption, the zonal influence of at least some of the CD actuators is adjusted to be more gentle.

4. Method according to Claim 3,
**characterized in that**
only the zonal influence of the CD actuators in the vicinity of the actuator (12) having the minimum set value is adjusted to be more gentle.

5. Method according to one of the preceding claims,
**characterized in that**
two or more properties, in particular cross-direction profiles, of the fibrous web (5) are taken into account during the energy reduction.

6. Method according to Claim 5,
**characterized in that**
in addition to the cross-direction moisture profile (6), the cross-direction coat weight profile, in particular on a coater, is taken into account.

7. Method according to Claim 5 or 6,
**characterized in that**
in addition to the cross-direction moisture profile (6), the grammage is also taken into account.

8. Method according to one of the preceding claims,
**characterized in that**
the adjustment of a property is carried out via heating actuators.

9. Method according to one of the preceding claims
**characterized in that**
the adjustment of a property is carried out via actuators comprising spray nozzles.

10. Method according to one of the preceding claims,
**characterized in that**
the adjustment of a property is carried out via at least one coating unit.

11. Method according to one of Claims 5 to 10,
**characterized in that**
a compromise is made with regard to the quality of the two or three properties.

## Revendications

1. Procédé de fabrication ou de traitement d'une nappe (5) de matière fibreuse, en particulier d'une nappe de papier ou de carton, dans lequel le profil transversal d'humidité (6) est établi au moyen d'actionneurs de telle sorte qu'une plage de qualité prédéterminée soit respectée ou qu'une valeur de qualité prédéterminée ne soit pas atteinte d'au moins un écart prédéterminé,
**caractérisé en ce que**
la consommation d'énergie du procédé et en particulier l'énergie de chauffage utilisée sont réduites lors de l'établissement du profil transversal d'humidité de telle sorte que la valeur la plus basse admissible de la plage de qualité ou l'écart maximal admissible soient atteints au moins approximativement.

2. Procédé selon la revendication 1, **caractérisé en ce que** pour réduire la consommation en énergie, la valeur moyenne (10) de réglage d'actionneur est abaissée de manière qui permet d'établir le profil transversal d'humidité (6).

3. Procédé selon les revendications 1 ou 2, **caractérisé en ce que** pour réduire la consommation en énergie, l'action zonale d'au moins une partie de l'actionneur CD est ajustée de manière plus douce.

4. Procédé selon la revendication 3, **caractérisé en ce que** l'action zonale des actionneurs CD est établie de manière plus douce uniquement au voisinage de l'actionneur (12) qui présente la valeur de réglage minimale.

5. Procédé selon l'une des revendications précédentes, **caractérisé en ce que** deux ou plusieurs propriétés et en particulier deux ou plusieurs profils transversaux de la nappe (5) de matière fibreuse sont pris en compte lors de la réduction d'énergie.

6. Procédé selon la revendication 5, **caractérisé en ce qu'**en plus du profil transversal d'humidité (6), le profil transversal de poids d'enduction, en particulier sur un applicateur, est pris en compte.

7. Procédé selon les revendications 5 ou 6, **caractérisé en ce qu'**en plus du profil transversal d'humidité (6), le poids par unité de surface est également pris en compte.

8. Procédé selon l'une des revendications précédentes, **caractérisé en ce que** l'établissement d'une propriété s'effectue par l'intermédiaire d'actionneurs chauffants.

9. Procédé selon l'une des revendications précédentes, **caractérisé en ce que** l'établissement d'une propriété s'effectue par l'intermédiaire d'actionneurs dotés de tuyères de pulvérisation.

10. Procédé selon l'une des revendications précédentes, **caractérisé en ce que** l'établissement d'une propriété s'effectue par l'intermédiaire d'actionneurs dotés d'au moins un ensemble d'enduction.

11. Procédé selon l'une des revendications 5 à 10, **caractérisé en ce qu'**un compromis de qualité est établi entre les deux ou trois propriétés.
